# FASCICULE DE BREVET EUROPEEN

(11) **EP 0 400 277 B1**
(45) Date de publication et mention de la délivrance du brevet: **28.07.1993**
(21) Numéro de dépôt: 90104148.3
(22) Date de dépôt: 03.03.1990
(51) Int. Cl.: A63B 53/04

(54) **Tête de club de golf et procédé de fabrication de celle-ci**
Golfschlägerkopf und Verfahren zu seiner Herstellung
Head of a golf club and method of manufacturing the same

(30) Priorité: 01.06.1989 FR 8907246
(43) Date de publication de la demande: 05.12.1990
(73) Titulaire: Taylor Made Golf Company, Inc, Carlsbad, CA 92009 (US)
(72) Inventeur: Desbiolles, Jacques, F-74000 Annecy (FR); Mermet, Dominique, F-74000 Annecy (FR)
(74) Mandataire: Turlèque, Clotilde

(56) Documents cités:
- FR-A- 2 550 457
- US-A- 2 781 197
- US-A- 4 429 879
- US-A- 4 438 931
- US-A- 4 545 580
- US-A- 4 618 149

## Description

La présente invention concerne une tête de club de golf comportant notamment une face de frappe.

Les GB-A-267 755, AU-A-211 781, US-A-4 618 149 et GB-A-2 184 951 décrivent des têtes de club golf composites, c'est-à-dire dont la face de frappe est réalisée en un matériau différent de celui du reste de la tête.

Dans des têtes de golf connues, on utilise pour la face de frappe une plaque, généralement métallique, rapportée sur un corps, creux ou plein, en bois ou en matière synthétique. La plaque métallique est fixée le plus souvent sur le corps par vissage, mais on peut également la coller ou la souder à celui-ci. Ces modes d'assemblage ne sont cependant pas toujours satisfaisants du point de vue de leur longévité, compte-tenu notamment des contraintes mécaniques violentes et de l'environnement (variations thermiques, rayonnement UV, contact éventuel avec des désherbants,...), surtout lorsque le corps est réalisé en une matière synthétique.

En outre, dans le cas d'un assemblage par vissage, la nécessité de réaliser des avant-trous dans le corps et de les tarauder complique le processus de fabrication et limite les cadences de fabrication possibles.

D'après le document US-A-4 438 931, il est connu une tête de club de golf comprenant un corps creux définissant un volume intérieur, un élément d'obturation coopérant avec ce corps de manière à fermer le volume intérieur de celui-ci, un matériau de remplissage d'au moins une partie du volume intérieur du corps. Dans ce document, le corps et l'élément d'obturation sont solidarisés par soudage et le matériau ne joue aucun rôle dans leur solidarisation.

La présente invention a pour objet une tête de club de golf composite dont la structure évite de recourir à un vissage, soudage ou un collage de la face de frappe sur le corps, qui procure un assemblage de très grande longévité et qui soit aisément industrialisable pour des fabrications en grandes séries.

A cet effet, la tête de club de golf de l'invention comprend : un corps creux, réalisé en un premier matériau, définissant un volume intérieur ouvert ; un élément d'obturation coopérant avec ce corps de manière à fermer le volume intérieur de celui-ci, cet élément d'obturation étant réalisé en un second matériau, différent du premier, et présentant du côté externe une surface formant la face de frappe du club ; et un matériau de remplissage d'au moins une partie du volume intérieur du corps, ce matériau contribuant à la solidarisation de l'élément d'obturation au corps.

Selon un certain nombre de dispositions avantageuses :
- l'élément d'obturation coopère avec le corps par venue en butée vers l'extérieur contre des moyens périphériques, continus ou discontinus, d'appui prévus sur le corps ;
- il est prévu une surface transversale interne divisant le volume intérieur du corps creux de manière à réduire le volume du matériau de remplissage dans celui-ci ; cette surface transversale interne peut notamment être définie par une paroi rapportée, ou bien par la surface libre d'un matériau de comblement partiel préalablement introduit dans le corps creux ; dans le premier cas, le corps peut être formé de deux demi-corps assemblés de part et d'autre de la paroi rapportée définissant ladite surface transversale interne ;
- il est prévu des moyens de maintien en position de l'élément d'obturation avant introduction du matériau de remplissage dans le corps creux ; ces moyens de maintien peuvent être des moyens élastiques sollicitant l'élément d'obturation contre l'appui périphérique du corps, notamment des moyens élastiques comprimés entre ladite surface transversale interne et la surface interne de l'élément d'obturation ;
- il est prévu des moyens de centrage latéral de l'élément d'obturation par rapport à la périphérie de l'ouverture du corps creux ;
- l'élément d'obturation est pourvu sur sa face interne de moyens d'ancrage dans la masse du matériau de remplissage ;
- le volume intérieur du corps communique avec un emmanchement latéral creux par lequel est introduit le matériau de remplissage avant mise en place du manche sur la tête du club ;
- le matériau de remplissage est choisi dans le groupe comprenant les polyamides, les polyesters, les polyéthylènes et leurs combinaisons, et/ou il est au moins partiellement formé d'un matériau élastomère ;
- le matériau de remplissage est au moins partiellement formé d'un matériau élastomère.

L'invention a également pour objet un procédé de fabrication d'une tête de club de golf, comprenant les étapes de : réalisation d'un corps creux, ouvert ; fermeture de ce corps creux par un élément d'obturation présentant du côté externe une surface formant la face de frappe du club ; et introduction dans au moins une partie du volume intérieur du corps d'un matériau de remplissage contribuant à la solidarisation de l'élément d'obturation au corps. Les matériaux constitutifs du corps creux et de l'élément d'obturation peuvent être identiques ou, de préférence, différents.

Très avantageusement, la quantité et la pression du matériau de remplissage sont choisies de manière à plaquer l'élément d'obturation contre des moyens périphériques, continus ou discontinus, d'appui prévus sur le corps.

De préférence, ce procédé comprend également des étapes de :
- mise en place, avant introduction du matériau de remplissage, d'une paroi rapportée définissant une surface transversale interne divisant le volume intérieur du corps creux de manière à réduire le volume du matériau de remplissage dans celui-ci ;
- comblement partiel du corps creux avant introduction du matériau de remplissage, de manière à réduire le volume du matériau de remplissage introduit ensuite ; et/ou
- avant l'étape de fermeture du corps creux par l'élément d'obturation ou en même temps que celle-ci, mise en place de moyens de maintien en position de l'élément d'obturation.

On va maintenant décrire des exemples de mise en oeuvre de l'invention, en référence aux dessins annexés (on notera que sur toutes les figures, les mêmes références numériques désignent des éléments similaires).

La figure 1 est une vue en coupe d'une tête de club de golf selon l'invention.

Les figures 2 à 8 explicitent les différentes étapes d'un procédé de fabrication de la tête de club de golf de la figure 1.

La figure 9 est une vue de face d'une tête de club de golf selon l'invention, montrant la manière dont est obtenu le centrage latéral de la face de frappe.

La figure 10 illustre un second mode de réalisation de la tête de club de golf de l'invention.

Les figures 11 et 12 illustrent la manière de réaliser un joint continu entre corps et face de frappe à la fabrication.

Les figures 13 et 14 illustrent une première forme de réalisation de l'appui périphérique de la face de frappe sur le corps.

Les figures 15 et 16 illustrent une seconde forme de réalisation des appuis de la face de frappe contre le corps.

La figure 17 illustre une troisième forme de réalisation de l'appui de la face de frappe contre le corps.

La figure 18 est une vue de face montrant une variante de réalisation permettant, de façon combinée, l'appui de la face de frappe contre le corps et le centrage latéral relatif de ces deux éléments.

Les figures 19 à 22 illustrent une variante d'assemblage de la tête de club de golf de l'invention.

Sur la figure 1 on a représenté, en coupe transversale, une tête de club de golf selon l'invention.

Celle-ci comprend essentiellement un corps creux 10, par exemple constitué de deux demi-corps 11 et 12, définissant un volume intérieur 30 ouvert en partie avant (la partie avant étant la partie, située à droite sur la figure, du côté duquel la tête de club de golf viendra frapper la balle).

Ce volume intérieur 30 est fermé par un élément d'obturation 20 dont le bord 21 vient en appui vers l'extérieur du volume 30 contre un épaulement interne 13 d'un rebord que le corps 10 présente autour de l'ouverture du volume 30. La surface extérieure 22 de cet élément d'obturation constituera la surface de frappe du club, et elle est conformée de manière connue, c'est-à-dire très légèrement convexe et striée, comme on peut le voir par exemple sur les vues de face des figures 9, 12 et 18.

Le volume intérieur 30 du corps 10 est partiellement ou totalement rempli d'un matériau durcissable injecté ou coulé à l'intérieur du corps.

Dans l'exemple de la figure 1, le matériau de remplissage n'occupe pas la totalité du volume intérieur 30, ce qui permet d'en diminuer la quantité. Ceci est obtenu en définissant une surface transversale interne 40, par exemple (mais non nécessairement, comme on l'expliquera plus loin) au moyen d'une paroi rapportée transversale 41 assemblée entre les deux demi-corps 11 et 12. Le volume 31 situé en arrière de cette paroi (c'est-à-dire du côté opposé à l'élément d'obturation 20) sera vide, tandis que le volume 32 situé de l'autre côté recevra le matériau de remplissage.

Très avantageusement, ce matériau de remplissage est injecté ou coulé par l'emmanchement creux 14 qui, après fabrication de la tête du club, recevra le manche du club. Cet emmanchement creux, qui est monobloc avec le demi-corps 12, communique avec le volume intérieur fermé défini par la paroi transversale 41, l'élément d'obturation 20 et le demi-corps 12 : c'est dans ce volume fermé que l'on injectera ou coulera le matériau de remplissage.

Le rôle principal du matériau de remplissage injecté dans le volume 32, c'est-à-dire derrière l'élément d'obturation 20, est, après durcissement, de maintenir en place et de solidariser au corps 10 l'élément d'obturation 20, permettant ainsi d'obtenir un assemblage de ces deux éléments sans vissage, collage ni soudage, qui soit néanmoins aisé à mettre en oeuvre et assure une très grande longévité.

Pour maintenir en place l'élément d'obturation 20 pendant le coulage et la prise du matériau de remplissage, on peut prévoir un organe élastique 50, par exemple un bloc de matériau élastomère, comprimé entre la paroi 41 et la face de frappe 20 et qui va plaquer cette dernière en butée contre l'épaulement 13 du corps 10.

Ce moyen de maintien n'est cependant pas indispensable, l'élément d'obturation 20 pouvant être par exemple maintenu en place sur l'épaulement interne 13 du corps 10 simplement par gravité pendant la prise du matériau, le remplissage et la prise s'effectuant alors face de frappe vers le bas.

Par ailleurs, la quantité et la pression du matériau de remplissage peuvent être choisies de manière que la pression développée dans le volume 32 pendant l'injection plaque l'élément d'obturation 20 contre l'épaulement 13 ; on peut également prévoir pour le matériau de remplissage un matériau expansible (notamment un matériau comportant un constituant élastomère) de manière à développer dans la cavité 32 une pression interne pendant la polymérisation du matériau.

Parmi les matériaux utilisables pour le remplissage de la cavité 32, on choisit plus particulièrement un matériau appartenant au groupe comprenant les polyamides, les polyesters, les polyéthylènes et leurs combinaisons.

Parmi les polyamides, on peut citer notamment le *Pebax®*, le *Grilamid®* et le *Vestamid®* (polyamides élastomères), parmi les polyesters l'*Arnitel®* et l'*Hytrel®* (polyéthers esters) et parmi les polyéthylènes le *Surlyn®* (polyéthylène acrylique).

Avantageusement, l'élément d'obturation 20 peut être également pourvu de saillies d'ancrage 60 dans la masse du matériau de remplissage, par exemple de saillies en forme de branches, comme illustré sur la figure 1. Les extrémités de ces branches peuvent éventuellement venir en appui contre la paroi 41 (ou le fond du corps, en l'absence d'une telle paroi).

Si les branches d'ancrage 60 sont en matériau élastique et viennent en appui sur la paroi ou le fond, elles peuvent avantageusement compléter ou remplacer la fonction de maintien assurée par l'élément intercalaire 50. Ces branches peuvent être cependant en matériau non élastique, par exemple en un matériau céramique.

Les figures 2 à 8 illustrent les différentes étapes de l'un des procédés possibles de réalisation de la tête de club de la figure 1.

Tout d'abord (figure 2), on assemble le corps 10 en réunissant les demi-corps 11 et 12 avec interposition de la paroi 41 définissant la surface transversale interne 40.

Ensuite (figures 3 et 4) on met en place le tampon élastique intercalaire 50 contre la paroi 41 et on introduit dans la cavité 13, en le basculant légèrement, l'élément d'obturation 20 dont la face 22 est tournée vers l'extérieur de la cavité 13.

Une fois l'élément d'obturation 20 introduit entièrement dans le corps 10, on le redresse de manière à le ramener dans sa position normale (figures 5 et 6), c'est-à-dire avec le bord 21 en appui contre l'épaulement 13 du corps et face 22 vers l'extérieur. Le maintien provisoire de l'élément d'obturation 20 dans cette position (qui est la position définitive) est assurée par le tampon élastique intercalaire 50 comprimé entre la paroi 41 et l'élément d'obturation 20, dans cet exemple.

On peut alors (figures 7 et 8) couler ou injecter le matériau par l'emmanchement 14 qui, comme on l'a indiqué plus haut, communique directement avec la cavité 32 définie à l'intérieur du corps. Le matériau de remplissage ainsi injecté ou coulé va, après durcissement, verrouiller en position l'élément d'obturation, assurant ainsi la solidarisation définitive de celui-ci au corps.

La figure 9 illustre des moyens permettant, en outre, le centrage latéral relatif de la face de frappe 22 par rapport au corps 10. Ce centrage est assuré par des tétons appropriés formés à la périphérie intérieure du rebord de l'ouverture du corps 10 (téton 15) et/ou à la périphérie extérieure de l'élément d'obturation 20 (téton 23).

La figure 10 illustre une variante du procédé de réalisation dans laquelle la surface transversale interne 40 n'est plus définie par une paroi rapportée, mais par la surface libre 34 d'un matériau de comblement 31 coulé dans le fond du corps 10 (celui-ci étant disposé avec son ouverture tournée vers le haut pendant cette opération). Ceci permet de limiter la quantité du matériau de remplissage proprement dit introduit dans le volume subsistant 32, de la même manière que lorsque la surface transversale 40 était définie par une cloison rapportée.

Les figures 11 et 12 illustrent un détail de réalisation dans lequel on fait en sorte que subsiste, en direction transversale, un intervalle 35 entre la périphérie intérieure de l'ouverture du corps 10 et la périphérie extérieure de l'élément d'obturation 20. En injectant sous pression le matériau de remplissage dans la cavité 32, celui-ci pénétrera dans cet intervalle 35, ce qui permet de créer un joint périphérique continu 36 entre le corps 10 et l'élément d'obturation 20, autour de la face de frappe 22, comme illustré figure 12.

Les figures 13 à 17 illustrent différentes variantes de réalisation des appuis 21, qui permettent la venue en butée de l'élément d'obturation 20 contre l'épaulement 13 du corps 10.

Sur les figures 13 et 14, cet appui 21 est constitué par des saillies latérales 21 de l'élément d'obturation 20, s'étendant vers l'extérieur. Ces saillies 21 peuvent être monobloc avec l'élément d'obturation 20, ou bien être constituées de pattes rapportées sur celui-ci.

Sur les figures 15 et 16, les appuis sont constitués par des pattes en renfoncement formées dans l'épaisseur de l'élément d'obturation.

Dans ou l'autre cas (élément en saillie ou en renfoncement), on peut avoir soit une pluralité d'appuis répartis à la périphérie de l'élément d'obturation, comme illustré sur les différentes figures, soit un appui périphérique continu ; on notera cependant que seule la pluralité d'appuis isolés permet de réaliser un joint périphérique 36 comme illustré sur les figures 11 et 12.

On peut également prévoir, comme illustré figure 17, un ajustement conique entre le corps 10 et l'élément d'obturation 20. Les surfaces de contact homologue 13, 21 sont alors des surfaces coniques coopérantes. On notera que, selon les cas, on peut prévoir aussi bien un ajustement bloquant (montage à force de l'élément d'obturation 20 dans l'ouverture du corps 10) que non bloquant.

La figure 18 illustre une forme de réalisation dans laquelle ce sont les mêmes éléments qui assurent à la fois la fonction de butée d'appui et de centrage de la face de frappe par rapport au corps : les éléments d'appui sont des éléments tels que ceux illustrés figure 16, c'est-à-dire formés par enlèvement de matière dans l'épaisseur de l'élément d'obturation 20, et ils viennent en appui contre des saillies 15 du corps s'étendant transversalement vers l'intérieur (à la manière des saillies 15 de la figure 9), qui viennent elles-mêmes s'ajuster contre la surface homologue 24 (figure 16) de la tranche de l'évidement pratiqué pour former la patte d'appui 21.

Les figures 19 à 22 illustrent une variante du procédé de réalisation de la tête de club de l'invention.

Dans cette variante, on commence par monter l'élément d'obturation 20 dans le demi-corps avant 12, puis on assemble ensuite le reste de la tête en mettant en place le tampon élastique 50, en emprisonnant celui-ci par placement de la paroi interne 41, puis en fermant l'ensemble par mise en place du demi-corps arrière 11.

Dans cette variante, on peut également éviter de recourir à l'élément élastique intercalaire 50 en montant à force l'élément d'obturation 20 dans le demi-corps avant, ce qui évite d'avoir à maintenir provisoirement l'élément d'obturation en place dans le corps au moyen de l'élément élastique 50.

On peut en particulier prévoir que ce montage à force aura lieu au niveau du bord externe 25 des appuis 21, la dimension hors-tout de l'élément d'obturation étant choisie légèrement supérieure à la dimension intérieure de l'ouverture du demi-corps 12. Un tel montage à force avec serrage au niveau des appuis (qui permet également un centrage latéral), permet de laisser subsister l'intervalle 35 qui permettra de réaliser le joint périphérique continu lorsque le matériau de remplissage viendra le combler.

En variante ou en complément, le centrage peut être également réalisé, comme on peut le voir sur la vue perspective en coupe de la figure 22, par des tétons 15, 23 formés respectivement sur le corps et/ou l'élément d'obturation, de la manière illustrée figure 9.

On notera que la technique de l'invention peut être appliquée à la réalisation de tous les types de club de golf, aussi bien les "bois" que les "fers".

## Revendications

1. Une tête de club de golf comprenant :
- un corps creux (10), définissant un volume intérieur (30) ouvert,
- un élément d'obturation (20) coopérant avec ce corps de manière à fermer le volume intérieur de celui-ci, cet élément d'obturation présentant du côté externe une surface (22) formant la face de frappe du club, et
- un matériau (32) de remplissage d'au moins une partie du volume intérieur du corps,
caractérisée en ce que l'élément d'obturation coopère avec le corps par venue en butée vers l'extérieur contre des moyens périphériques, continus ou discontinus, d'appui (13) prévus sur le corps et est maintenu en place contre lesdits moyens par le matériau (32) de remplissage qui contribue à la solidarisation de l'élément d'obturation au corps.

2. La tête de club de golf de la revendication 1 comportant en outre une surface transversale interne (40) divisant le volume intérieur du corps creux de manière à réduire le volume du matériau de remplissage dans celui-ci.

3. La tête de club de golf de la revendication 2, dans laquelle la surface transversale interne (40) est définie par une paroi rapportée (41).

4. La tête de club de golf de la revendication 3, dans laquelle le corps (10) est formé de deux demi-corps (11, 12) assemblés de part et d'autre de la paroi rapportée (41 ) définissant ladite surface transversale interne.

5. La tête de club de golf de la revendication 2, dans laquelle la surface transversale interne (40) est définie par la surface libre (34) d'un matériau (31) de comblement partiel préalablement introduit dans le corps creux.

6. La tête de club de golf de l'une des revendications 1 ou 2, comportant en outre des moyens (50) de maintien en position de l'élément d'obturation avant introduction du matériau de remplissage dans le corps creux.

7. La tête de club de golf de la revendication 6 prise en dépendance de la revendication 1, dans laquelle les moyens de maintien (50) sont des moyens élastiques sollicitant l'élément d'obturation (20) contre l'appui périphérique (13) du corps.

8. La tête de club de golf de la revendication 6 prise en dépendance de la revendication 2 dans laquelle les moyens élastiques de maintien sont comprimés entre ladite surface transversale interne (40) et la surface interne de l'élément d'obturation (20).

9. La tête de club de golf de la revendication 1, comportant en outre des moyens (15, 23) de centrage latéral de l'élément d'obturation par rapport à la périphérie de l'ouverture du corps creux.

10. La tête de club de golf de la revendication 1, dans laquelle l'élément d'obturation est pourvu sur sa face interne des moyens (60) d'ancrage dans la masse du matériau (32) de remplissage.

11. La tête de club de golf de la revendication 1, dans laquelle le volume intérieur (30) du corps communique avec un emmanchement latéral creux (14) par lequel est introduit le matériau de remplissage (32) avant mise en place du manche sur la tête du club.

12. La tête de club de golf de la revendication 1, dans laquelle le matériau (32) de remplissage est choisi dans le groupe comprenant les polyamides, les polyesters, les polyéthylènes et leurs combinaisons.

13. La tête de club de golf de la revendication 1, dans laquelle le matériau (32) de remplissage est au moins partiellement formé d'un matériau élastomère.

14. La tête de club de golf de la revendication 1, dans laquelle le matériau du corps creux est un matériau différent de celui de l'élément d'obturation.

15. Un procédé de fabrication d'une tête de club de golf, comprenant les étapes suivantes :
- réalisation d'un corps creux (10), ouvert,
- fermeture de ce corps creux par un élément d'obturation (20) présentant du côté externe une surface (22) formant la face de frappe du club, et
- introduction dans au moins une partie du volume intérieur du corps d'un matériau de remplissage (32),
caractérisée en ce que la quantité et la pression du matériau de remplissage sont choisies de manière à plaquer l'élément d'obturation contre des moyens périphériques, continus ou discontinus, d'appui (13) prévus sur le corps de façon à contribuer à la solidarisation de l'élément d'obturation au corps.

16. Le procédé de la revendication 15, comprenant une étape de mise en place, avant introduction du matériau de remplissage, d'une paroi rapportée (41) définissant une surface transversale interne (40) divisant le volume intérieur du corps creux de manière à réduire le volume du matériau de remplissage dans celui-ci.

17. Le procédé de la revendication 15, comprenant une étape de comblement partiel du corps creux avant introduction du matériau de remplissage, de manière à réduire le volume du matériau de remplissage introduit ensuite.

18. Le procédé de la revendication 15, comprenant une étape, précédant l'étape de fermeture du corps creux par l'élément d'obturation ou concomitante à celle-ci, de mise en place de moyens (50) de maintien en position de l'élément d'obturation.

## Patentansprüche

1. Golfschlägerkopf, der aufweist:
einen Hohlkörper (10), der einen offenen Innenraum (30) festlegt ein Verschlußteil (20), das mit dem Körper zusammenwirkt, um den Innenraum desselben zu schließen, wobei dieses Verschlußteil an der Außenseite eine Oberfläche (22) aufweist, die die Schlagseite des Schlägers bildet, und
ein Füllmaterial (32) zumindest eines Teils des Innenraums des Körpers,
dadurch **gekennzeichnet**, daß das Verschlußteil mit dem Körper zusammenwirkt durch In-Anschlagkommen nach außen gegen periphere, durchgehende oder nichtdurchgehende, Haltemittel (13), die auf dem Körper vorgesehen sind, und daß es gegen die Mittel an der Stelle gehalten wird durch das Füllmaterial (32), das zum Zusammenhalten des Verschlußteils mit dem Körper beiträgt.

2. Golfschlägerkopf gemäß Anspruch 1, der unter anderem eine innere transversale Oberfläche (40) aufweist, die den Innenraum des Hohlkörpers teilt, um die Masse des Füllmaterials in demselben zu reduzieren.

3. Golfschlägerkopf gemäß Anspruch 2, in dem die innere transversale Oberfläche (40) durch eine gehaltene Wand (41) festgelegt ist.

4. Golfschlägerkopf gemäß Anspruch 3, in dem der Körper (10) durch zwei Halbkörper (11, 12) geformt ist, die beiderseits der gehaltenen Wand (41) zusammengefügt sind, die die transversale innere Oberfläche festlegt.

5. Golfschlägerkopf gemäß Anspruch 2, in dem die transversale innere Oberfläche (40) festgelegt ist durch die freie Oberfläche (34) eines partiellen Auffüllmaterials (31), das zuvor in den Hohlkörper eingeführt wurde.

6. Golfschlägerkopf gemäß einem der Ansprüche 1 oder 2, der u.a. Mittel (50) aufweist zum In-Position-Halten des Verschlußteils vor Einführen des Füllmaterials in den Hohlkörper.

7. Golfschlägerköpf gemäß Anspruch 6 in Abhängigkeit von Anspruch 1, in dem die Haltemittel (50) elastische Mittel sind, die das Verschlußteil (20) gegen den peripheren Anschlag (13) des Körpers drücken.

8. Golfschlägerkopf gemäß Anspruch 6 in Abhängigkeit von Anspruch 2, in dem die elastischen Haltemittel zwischen der transversalen inneren Oberfläche (40) und der inneren Oberfläche des Verschlußteils (20) zusammengepreßt sind.

9. Golfschlägerkopf gemäß Anspruch 1, der unter anderem Mittel (15, 23) aufweist zur seitlichen Zentrierung des Verschlußteils bezüglich des Umfangs der Öffnung des Hohlkörpers.

10. Golfschlägerkopf gemäß Anspruch 1, in dem das Verschlußteil auf seiner inneren Seite mit Mitteln (60) versehen ist zur Verankerung in der Masse des Füllmaterials (32).

11. Golfschlägerkopf gemäß Anspruch 1, bei dem der Innenraum (30) des Körpers mit einem seitlichen, hohlen Einsteckende (14) in Verbindung steht, durch das das Füllmaterial (32) vor dem Einsetzen der Griffstange auf den Schlägerkopf eingeführt ist.

12. Golfschlägerkopf gemäß Anspruch 1, bei dem das Füllmaterial (32) aus einer Gruppe gewählt ist, die die Polyamide, die Polyester, die Polyethylene und ihre Kombinationen enthält.

13. Golfschlägerkopf gemäß Anspruch 1, bei dem das Füllmaterial (32) zumindest teilweise aus einem elastomeren Material gebildet ist.

14. Golfschlägerkopf gemäß Anspruch 1, bei dem das Material des Hohlkörpers ein Material unterschiedlich zu dem des Verschlußteiles ist.

15. Verfahren zum Herstellen eines Golfschlägerkopfes, das die folgenden Schritte aufweist:
Bereistellen eines offenen Hohlkörpers (10),
Schließen dieses Hohlkörpers durch ein Verschlußteil (20), das an der Außenseite eine Oberfläche (22) aufweist, die die Schlagseite des Schlägers bildet, und
Einführen eines Füllmaterials (32) in zumindest einen Teil des Innenraums des Körpers,
dadurch **gekennzeichnet**, daß
die Menge und der Druck des Füllmaterials so gewählt sind, um das Verschlußteil gegen die peripheren, durchgehenden oder nichtdurchgehenden, Haltemittel (13) zu drücken, die auf dem Körper vorgesehen sind, um zur Verbindung des Verschlußteils mit dem Körper beizutragen.

16. Verfahren gemäß Anspruch 15, das einen Schritt zum Einfügen, vor Einführung des Füllmaterials, einer gehaltenen Wand (41) aufweist, die eine transversale innere Oberfläche (40) festlegt, die den Innenraum des Hohlkörpers teilt, um die Masse des Füllmaterials in diesem zu reduzieren.

17. Verfahren gemäß Anspruch 15, das einen Schritt des partiellen Ausfüllens des Hohlkörpers vor Einführung des Füllmaterials aufweist, um die Masse des danach eingeführten Füllmaterials zu reduzieren.

18. Verfahren gemäß Anspruch 15, das einen Schritt aufweist, der dem Schritt des Schließens des Hohlkörpers durch ein Verschlußteil vorausgeht oder ihn begleitet, um Mittel (50) einzufügen zum In-Position-Halten des Verschlußteils.

## Claims

1. A golf club head comprising:
- a hollow body (10) defining an open internal volume (30),
- a sealing element (20) interacting with this body so as to close the internal volume of the latter, this sealing element having on the external side a surface (22) forming the striking face of the club, and
- a material (32) for filling at least a part of the internal volume of the body,
characterised in that the sealing element interacts with the body by coming into abutment towards the outside against continuous or discontinuous peripheral means of support (13) provided on the body and is held in place against said means by the filling material (32) which contributes to the fixing of the sealing element to the body.

2. The golf club head according to Claim 1, comprising moreover an internal transverse surface (40) dividing the internal volume of the hollow body so as to reduce the volume of the filling material in the latter.

3. The golf club head according to Claim 2, in which the internal transverse surface (40) is defined by an added wall (41).

4. The golf club head according to Claim 3, in which the body (10) is formed from two half-bodies (11, 12) assembled on either side of the added wall (41) defining said internal transverse surface.

5. The golf club head according to Claim 2, in which the internal transverse surface (40) is defined by the free surface (34) of a material (31) for partial filling up introduced into the hollow body previously.

6. The golf club head according to one of Claims 1 or 2, comprising moreover means (50) for holding the sealing element in position before introduction of the filling material into the hollow body.

7. The golf club head according to Claim 6 in dependence on Claim 1, in which the holding means (50) are elastic means stressing the sealing element (20) against the peripheral support (13) of the body.

8. The golf club head according to Claim 6 in dependence on Claim 2, in which the elastic holding means are compressed between said internal transverse surface (40) and the internal surface of the sealing element (20).

9. The golf club head according to Claim 1, comprising moreover means (15, 23) for lateral centring of the sealing element in relation to the periphery of the opening of the hollow body.

10. The golf club head according to Claim 1, in which the sealing element is provided on its internal face with means (60) for anchoring in the mass of the filling material (32).

11. The golf club head according to Claim 1, in which the internal volume (30) of the body communicates with a hollow lateral shaft (14), via which the filling material (32) is introduced before the handle is put in place on the head of the club.

12. The golf club head according to Claim 1, in which the filling material (32) is chosen from the group comprising polyamides, polyesters, polyethylenes and their combinations.

13. The golf club head according to Claim 1, in which the filling material (32) is at least partially formed from an elastomeric material.

14. The golf club head according to Claim 1, in which the material of the hollow body is a material which is different to that of the sealing element.

15. A method of manufacturing a golf club head, comprising the following stages:
- production of an open hollow body (10),
- closing of this hollow body by a sealing element (20) having on the external side a surface (22) forming the striking face of the club, and
- introduction into at least a part of the internal volume of the body of a filling material (32),
characterised in that the quantity and the pressure of the filling material are chosen so as to lay the sealing element flat against continuous or discontinuous peripheral means of support (13) provided on the body so as to contribute to the fixing of the sealing element to the body.

16. The method according to Claim 15, comprising a stage of putting in place, before introduction of the filling material, of an added wall (41) defining an internal transverse surface (40) dividing the internal volume of the hollow body so as to reduce the volume of the filling material in the latter.

17. The method according to Claim 15, comprising a stage of partial filling up of the hollow body before introduction of the filling material so as to reduce the volume of the filling material introduced subsequently.

18. The method according to Claim 15, comprising a stage, preceding the stage of closing of the hollow body by the sealing element or concomitant therewith, of putting in place means (50) for holding the sealing element in position.
